# FASCICULE DE BREVET EUROPEEN

(11) **EP 3 099 994 B1**
(45) Date de publication et mention de la délivrance du brevet: **28.02.2018**
(21) Numéro de dépôt: 15703919.9
(22) Date de dépôt: 30.01.2015
(51) Int. Cl.: F28F 9/02, F28F 1/02

(54) **ECHANGEUR DE CHALEUR POUR VÉHICULE AUTOMOBILE**
WÄRMETAUSCHER FÜR EIN KRAFTFAHRZEUG
HEAT EXCHANGER FOR MOTOR VEHICLE

(30) Priorité: 30.01.2014 FR 1450740
(43) Date de publication de la demande: 07.12.2016
(73) Titulaire: Valeo Systemes Thermiques, 78320 Le Mesnil Saint Denis (FR)
(72) Inventeur: CITTI, Isabelle, F-51390 Rosnay (FR); JACOPE, Sébastien, F-51360 Beaumont sur Vesle (FR); MAGNIER-CATHENOD, Anne-Sylvie, F-92210 Saint-Cloud (FR); MARTINS, Carlos, F-78150 Le Chesnay (FR)
(74) Mandataire: Neuviale, Bertrand
(86) Numéro de dépôt international: PCT/EP2015/051952
(87) Numéro de publication internationale: WO 2015/114101

(56) Documents cités:
- WO-A1-2005/088219
- DE-A1-102007 016 050
- FR-A1- 2 992 713

## Description

La présente invention a pour objet un échangeur de chaleur, notamment pour circuit de fluide de climatisation d'un véhicule correspondant au préambule de la revedication 1, et plus particulièrement un échangeur de type fluide/fluide destiné à être parcouru par un fluide sous haute pression. Un tel échangeur est connu, par example, du document WO 2005/088219A1. Les échangeurs de chaleur pour circuit de fluide de climatisation d'un véhicule sont susceptibles d'être parcourus par un fluide réfrigérant à l'état supercritique tel que du dioxyde de carbone (CO₂). Ce fluide reste essentiellement à l'état gazeux et sous une pression de fonctionnement élevée habituellement comprise entre 100 et 150 bars. Il est donc nécessaire que de tels échangeurs de chaleur résistent à de telles pressions et on prévoit à cette fin une pression d'éclatement généralement sensiblement équivalente à trois fois la valeur de la pression de fonctionnement.

De façon générale, de tels échangeurs comprennent une pluralité de tubes plats empilés les uns sur les autres et présentant des canaux de circulation d'un premier fluide, un second fluide circulant entre les tubes. Chaque extrémité des tubes est reliée à un collecteur permettant de distribuer le premier fluide à une extrémité et de le collecter à l'autre extrémité. Cela permet d'obtenir des échangeurs de chaleur peu encombrants tout en conservant des caractéristiques intéressantes. La fragilité de ces échangeurs réside généralement au niveau de la zone de coopération entre les extrémités des tubes et le collecteur.

Pour remédier à ces inconvénients, il existe un besoin d'un échangeur de chaleur résistant à des pressions élevées et dont la zone de coopération est renforcée. Un tel échangeur doit rester compact, être le moins encombrant possible tout en gardant les caractéristiques nécessaires à un échangeur de chaleur performant.

L'invention vise, à cet effet, un échangeur de chaleur selon la revendication 1. Autrement dit, l'assemblage au moins par paire des extrémités des tubes permet d'obtenir un échangeur de chaleur, compact et peu encombrant, dans lequel les tubes d'un même assemblage de tubes, notamment les tubes d'une même paire de tubes, se renforcent l'un l'autre au niveau de la zone de coopération de l'échangeur. De plus, dans la présente invention, l'espacement entre deux assemblages de tubes, notamment entre deux paires de tubes, est augmenté par rapport à un échangeur dans lequel chaque extrémité de tubes serait connectée séparément au collecteur, ce qui permet de renforcer la zone de coopération entre les extrémités des tubes et le collecteur par différents moyens de renfort et d'avoir un échangeur de chaleur résistant.

Selon différents modes de réalisation de l'invention, qui pourront être pris ensemble ou séparément :
- chacune desdites bretelles est en contact avec une partie inférieure et une partie supérieure d'un collet bordant deux orifices voisins desdits orifices de ladite plaque collectrice,
- lesdits orifices de ladite plaque de renfort sont d'une dimension supérieure à la dimension des orifices de ladite plaque collectrice,
- ledit collecteur comprend un couvercle,
- ladite plaque de renfort forme une entretoise entre ledit couvercle et ladite plaque collectrice,
- ladite plaque collectrice borde longitudinalement le couvercle et ladite plaque de renfort de manière à former un ensemble solidaire,
- ledit échangeur de chaleur comprend en outre une plaque supplémentaire permettant le brasage dudit couvercle et de ladite plaque de renfort entre eux,
- ledit couvercle définit plusieurs chambres dans ledit collecteur,
- ledit échangeur de chaleur comprend une bride permettant l'alimentation de chacune des chambres dudit collecteur,
- ladite bride comprend un nombre de conduits équivalent aux nombre de chambres du collecteur,
- lesdits tubes sont ondulés,
- lesdits tubes comprennent au moins une ligne d'ondulation s'étendant obliquement par rapport à l'axe longitudinal du tube,
- lesdits tubes empilés sont au contact les uns des autres, entre leurs extrémités,
- lesdits tubes sont au contact les uns des autres au niveau de sommets de leurs ondulations,
- lesdits tubes sont brasés entre eux au niveau de points de contact,
- lesdits tubes sont extrudés,
- lesdits tubes ont une section adaptée pour que la section formée par les extrémités de tubes desdits tubes assemblées soit oblongue,
- ladite section présente deux grands côtés opposés, notamment rectilignes, reliés par un rayon formé en combinaison par un petit côté de chacun des tubes de la paire de tubes correspondante,
- l'un des deux fluides est un gaz sous haute pression et l'autre fluide est un liquide.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue en perspective en coupe longitudinale d'un échangeur de chaleur selon l'invention, selon une orientation du dessus,
- la figure 2 est une vue en perspective de l'intérieur de l'échangeur représenté en figure 1,
- la figure 3 est une vue en perspective en coupe longitudinale d'une extrémité de l'échangeur représenté en figure 1, selon une orientation de côté,
- la figure 4 est une vue de détail de la figure 1, montrant un collecteur,
- la figure 5 est une vue semblable à la figure 4 montrant un autre mode de réalisation d'un collecteur, conforme à l'invention,
- la figure 6 est une vue éclatée de plusieurs tubes utilisés dans l'échangeur de la figure 1,
- la figure 7 est une vue en perspective d'une extrémité de tube utilisé dans l'échangeur de la figure 1, coupé transversalement,
- la figure 8 est une vue en perspective de deux tubes utilisés dans l'échangeur de la figure 1 dont les extrémités sont assemblées.

Comme illustré aux différentes figures, l'invention concerne un échangeur de chaleur 1, en particulier échangeur pour circuit de climatisation d'un véhicule, permettant un échange de chaleur entre un premier fluide F1 et un second fluide F2. Ledit échangeur 1 comprend une pluralité de tubes 3 de circulation du premier fluide F1, empilés les uns sur les autres et au moins un collecteur 5 comprenant une plaque collectrice 7.

Dans les différents modes de réalisation représentés, ledit échangeur 1 comprend, à chacune de ces extrémités 1a et 1b, un premier et un second collecteurs 5a et 5b. Le premier collecteur 5a est un collecteur d'entrée du premier fluide F1, qui est ici un gaz sous haute pression, tel que du CO₂ et le second collecteur 5b est un collecteur de sortie de ce fluide F1. Chaque collecteur 5a et 5b est relié à la pluralité de tubes 3, appelée aussi faisceau 4, par la plaque collectrice 7. Le premier fluide F1 traverse ainsi successivement ledit collecteur d'entrée 5a, le dit faisceau 4 et ledit collecteur de sortie 5b.

Ledit échangeur 1 comprend, ici, un boitier 9 formé de parois latérales 9a et 9b. Lesdites parois 9a et 9b comprennent un orifice d'entrée 11a et/ou un orifice de sortie 11b pour le second fluide F2 qui est ici un liquide caloporteur, notamment de l'eau glycolée, circulant entre les tubes 3 empilés de manière à refroidir le premier fluide F1.

Pour permettre un refroidissement maximal, dans le mode de réalisation représenté dans les différentes figures, l'orifice d'entrée 11a du second fluide F2 est situé à l'extrémité 1b où se situe le collecteur de sortie 5b du premier fluide F1 et l'orifice de sortie 11b est situé à l'opposé, i.e. à l'extrémité 1a, vers le collecteur d'entrée 5a du premier fluide F1. On dispose de la sorte d'une circulation à contre-courant desdits fluides.

Selon l'invention, ladite plaque collectrice 7 comprend des orifices 13 d'introduction d'une extrémité 3a des tubes 3 de manière à ce que lesdites extrémités 3a desdits tubes 3 soient assemblées deux par deux dans un même desdits orifices 13 d'introduction de la plaque collectrice 7. On dispose de la sorte d'un collecteur présentant une configuration compacte et robuste.

Ledit collecteur 5 pourra également comprendre un couvercle 15 et une plaque intermédiaire, dite plaque de renfort 17.

Ladite plaque de renfort 17 est configurée pour former une entretoise entre une paroi 15a du couvercle 15 et la plaque collectrice 7. Elle comprend des orifices 19 de passage du fluide F1 en vis-à-vis des orifices 13 d'introduction de la plaque collectrice 7 de manière à ce que le fluide F1 puisse circuler entre les tubes 3 et le collecteur 5 à travers les orifices 13, 19. De façon avantageuse, lesdits orifices 19 de ladite plaque de renfort 17 sont d'une dimension supérieure à la dimension des orifices 13 de ladite plaque collectrice 7.

Entre chacun de ses orifices 19, ladite plaque de renfort 17 comprend des bretelles 21 configurées pour prendre appuis sur des collets 23 bordant lesdits orifices 13 de ladite plaque collectrice 7. De cette façon, chacune desdites bretelles 21 est en contact avec une partie inférieure 23a et une partie supérieure 23b d'un même collet 23 bordant deux orifices 13 voisins. Ladite plaque de renfort 17 limite ainsi le risque de flambage de la plaque collectrice 7 au niveau des collets 23 bordant les orifices 13 d'introduction, et entre lesdits orifices 13 d'introduction, notamment lorsque l'échangeur de chaleur 1 est destiné à un gaz sous haute pression.

Ledit couvercle 15 peut définir plusieurs chambres 25 dans ledit collecteur 5, comme représenté en figure 5. Le couvercle 15 comprend alors des jambages 27 délimitant de part et d'autre une chambre 25. Ici, trois chambres 25 parallèles formées par deux jambages 27 sont représentées.

L'alimentation dudit collecteur 5 en premier fluide F1 et la sortie de celui-ci peuvent se faire, comme représenté ici, par l'intermédiaire d'une bride 29 d'alimentation. Lesdites brides 29 d'alimentation peuvent comprendre plusieurs conduits 31. Notamment dans le cas d'un collecteur 5 comprenant plusieurs chambres 25, ladite bride 29 comprend un nombre de conduits 31 équivalent aux nombre de chambres 25 du collecteur 5, chaque conduit 31 alimentant une chambre 25. Ici, la bride 29 représentée aux figures 1, 3 à 5 comprend un conduit 31a d'entrée du fluide qui se divise en trois conduits 31b régulièrement répartis, éventuellement de section inférieure au conduit 31a d'entrée, chacun des trois conduits 31b alimentant une des trois chambres 25. Ce type de bride 29 associé à une pluralité de chambres 25 permet une répartition uniforme du fluide F1 dans les différentes chambres 25 et une alimentation optimisée, ce qui peut être avantageux dans un échangeur de chaleur pour gaz sous haute pression.

Ladite bride 29 pourra être portée par ledit couvercle 15. Ce dernier présente ici une ouverture permettant le passage du premier fluide F1 dans le collecteur 5.

Dans un autre mode de réalisation représenté en figure 5, ledit échangeur de chaleur 1 comprend en outre une plaque supplémentaire 33 placée entre le couvercle 15 et la plaque de renfort 17. Ladite plaque supplémentaire 33 permet le brasage dudit couvercle 15 et de ladite plaque de renfort 17 entre eux. De façon avantageuse, elle est revêtue par exemple d'un alliage de brasage. La plaque supplémentaire 33 présente une surface de contour sensiblement identique à celui de la plaque de renfort 17. Ladite plaque supplémentaire 33 comprend, elle aussi, des orifices 35 de passage du premier fluide F1 en vis-à-vis des orifices 13 de la plaque collectrice 7 et des orifices 19 de la plaque de renfort 17 dans lesquels l'extrémité 3a d'une paire de tubes 3 vient s'insérer.

Dans le cas d'un collecteur 5 comprenant plusieurs chambres 25, la plaque supplémentaire 33 présente des jambages 37 complémentaires aux jambages 27 du couvercle 15 délimitant chacune des chambres 25. Le couvercle 15 et la plaque de renfort 17 sont ainsi brasés ensemble sur une large surface de contact.

Ladite plaque supplémentaire 33 comprend en outre, ici, des bretelles 38, situées en vis-à-vis des bretelles 21 de la plaque de renfort 17. Lesdites bretelles 38 de la plaque supplémentaire 33 et ses jambages 37 sont orthogonaux et définissent entre eux les orifices 35 de ladite plaque supplémentaire 33. Dans l'exemple illustré, on trouve donc trois orifices 35 de la plaque supplémentaire 33 en regard d'un seul et même orifice 19 de la plaque de renfort 17.

Comme il est visible aux figures 1 à 5, ladite plaque collectrice 7 comprend deux parties latérales 39a et 39b extérieures parallèles bordant longitudinalement le couvercle 15 et ladite plaque de renfort 17 et se terminant par un retour 41 sur toute sa hauteur au contact de ladite bride 29 de manière à former avec le couvercle 15 et ladite plaque de renfort 17 un ensemble solidaire.

Dans les différents modes de réalisations représentés ici, les tubes 3 sont des tubes plats extrudés comprenant une pluralité de canaux 43 pour la circulation du premier fluide F1, ici un gaz sous haute pression. Lesdits tubes 3 sont déformés de manière à former une pluralité de lignes d'ondulation 45. Les lignes 45 sont, ici, parallèles entre elles et sont sensiblement identiques

D'autre part, comme il est visible sur les figures 6 et 8, les lignes d'ondulation 45 s'étendent obliquement par rapport à l'axe longitudinal du tube 3 et les tubes 3 sont assemblés de manières à croiser les lignes d'ondulation 45 de tubes 3 contigus. Lesdits tubes 3 empilés sont ainsi au contact les uns des autres, notamment au niveau de parties des sommets 47 des ondulations, appelés points de contact. Avantageusement lesdits tubes 3 sont brasés entre eux au niveau de leurs points de contact. Une telle structure permet de créer un réseau sinueux entre les tubes 3 pour perturber la circulation du deuxième fluide F2 et assurer un échange thermique performant entre les deux fluides F1 et F2. Cela améliore en outre la robustesse du produit.

De façon avantageuse, les tubes peuvent avoir, à leur extrémité 3a, une section particulière de façon à ce que la section formée par deux extrémités 3a de tubes assemblées soit oblongue, avantageusement formée de portion droite et/ou convexe

Comme illustré aux différentes figures 3 et 6 à 9, les extrémités 3a des tubes 3 sont sensiblement planes, i.e. dépourvues de lignes d'ondulation 45, de manières à pouvoir être assemblées deux par deux et être insérées dans les orifices 13 d'introduction des plaques collectrices 7 de chacun des deux collecteurs 5a et 5b, comme il vient d'être décrit.

Lesdits tubes 3 pourront être configurés de façon à être longitudinalement maintenus de manière à ce que leur extrémité reste dans l'épaisseur de la plaque de renfort 17 en retrait d'une face de ladite plaque de renfort 17 tourné vers l'intérieur du collecteur 5, voire reste en retrait d'un bord libre desdits collets 23 de la plaque collectrice 7.

De façon avantageuse, l'ensemble des éléments de l'échangeur 1 sont brasés entre eux, en une seule étape, suivant une ou des étapes de préassemblage.

Il est à noter que des variantes de réalisation sont bien sûr possibles et que la présente invention ne se limite pas aux modes de réalisations décrits ci-dessus.

A titre d'exemple, dans un mode de réalisation non représenté, chaque orifice d'introduction est dimensionné afin de recevoir au moins deux tubes.

## Revendications

1. Echangeur de chaleur (1), en particulier échangeur pour circuit de climatisation d'un véhicule, permettant un échange de chaleur entre des premier (F1) et second (F2) fluides, ledit échangeur (1) comprenant une pluralité de tubes (3) de circulation du premier fluide (F1), empilés les uns sur les autres, et au moins un collecteur (5) comprenant une plaque collectrice (7), ladite plaque collectrice (7) comprenant des orifices (13) d'introduction des extrémités (3a) de tubes (3), lesdites extrémités (3a) desdits tubes (3) étant assemblées au moins deux par deux dans un même desdits orifices (13) d'introduction de la plaque collectrice (7), **caractérisé en ce que** ledit collecteur (5) comprend une plaque (17) intermédiaire de renfort comprenant des orifices (19) de passage du fluide et prenant appui sur ladite plaque collectrice (7), laquelle plaque de renfort (17) comprend des bretelles (21), ladite plaque collectrice (7) comprend des collets (23) bordant lesdits orifices (13) de ladite plaque collectrice (7) et ledit collecteur (5) est configuré pour que lesdits collets (23) prennent appui sur lesdites bretelles (21).

2. Echangeur de chaleur (1) selon la revendication précédente, dans lequel chacune desdites bretelles (21) est en contact avec une partie inférieure (23a) et une partie supérieure (23b) d'un collet (23) bordant deux orifices voisins desdits orifices (13) de ladite plaque collectrice (7).

3. Echangeur de chaleur (1) selon l'une quelconque des revendications 1 ou 2, dans lequel lesdits orifices (19) de ladite plaque de renfort (17) sont d'une dimension supérieure à la dimension des orifices (13) de ladite plaque collectrice (7).

4. Echangeur de chaleur (1) selon l'une quelconque des revendications 1 à 3, dans lequel ledit collecteur (5) comprend un couvercle (15), ladite plaque de renfort (17) formant une entretoise entre ledit couvercle (15) et ladite plaque collectrice (7).

5. Echangeur de chaleur (1) selon la revendication 4, dans lequel ladite plaque collectrice (7) borde longitudinalement le couvercle (15) et ladite plaque de renfort (17) de manière à former un ensemble solidaire.

6. Echangeur de chaleur (1) selon l'une quelconque des revendications 4 ou 5 comprenant en outre une plaque supplémentaire (33) permettant le brasage dudit couvercle (15) et de ladite plaque de renfort (17) entre eux.

7. Echangeur de chaleur (1) selon l'une quelconque des revendications 4 à 6, dans lequel ledit couvercle (15) définit plusieurs chambres (25) dans ledit collecteur (5).

8. Echangeur de chaleur (1) selon la revendication précédente comprenant une bride (29) permettant l'alimentation de chacune des chambres (25) dudit collecteur (5).

9. Echangeur de chaleur (1) selon la revendication précédente, dans lequel ladite bride comprend un nombre de conduits (31) équivalent aux nombre de chambres (25) du collecteur (5).

10. Echangeur de chaleur (1) selon l'une quelconque des revendications précédentes, dans lequel lesdits tubes (3) sont ondulés.

11. Echangeur de chaleur (1) selon la revendication précédente, dans lequel lesdits tubes (3) comprennent au moins une ligne d'ondulation (45) s'étendant obliquement par rapport à l'axe longitudinal du tube (3).

12. Echangeur de chaleur (1) selon l'une quelconque des revendications précédentes, dans lequel lesdits tubes (3) ont une section adaptée pour que la section formée par les extrémités (3a) de tubes desdits tubes (3) assemblées soit oblongue.

13. Echangeur de chaleur (1) selon l'une quelconque des revendications précédentes, configuré pour que l'un des deux fluides (F1, F2) soit un gaz sous haute pression et l'autre fluide soit un liquide.

## Patentansprüche

1. Wärmetauscher (1), insbesondere Tauscher für einen Klimatisierungskreislauf eines Fahrzeugs, der einen Wärmeaustausch zwischen ersten (F1) und zweiten (F2) Fluiden erlaubt, wobei der Tauscher (1) eine Vielzahl von übereinander gestapelten Zirkulationsrohren (3) des ersten Fluids (F1) und mindestens einen Kollektor (5) enthält, der eine Kollektorplatte (7) enthält, wobei die Kollektorplatte (7) Öffnungen (13) zur Einführung der Enden (3a) von Rohren (3) enthält, wobei die Enden (3a) der Rohre (3) mindestens paarweise in einer gleichen der Einführöffnungen (13) der Kollektorplatte (7) zusammengefügt sind, **dadurch gekennzeichnet, dass** der Kollektor (5) eine Zwischenverstärkungsplatte (17) enthält, die Öffnungen (19) für den Fluiddurchgang enthält und auf der Kollektorplatte (7) aufliegt, wobei die Verstärkungsplatte (17) Träger (21) enthält, wobei die Kollektorplatte (7) Bünde (23) enthält, die die Öffnungen (13) der Kollektorplatte (7) umranden, und der Kollektor (5) konfiguriert ist, damit die Bünde (23) auf den Trägern (21) aufliegen.

2. Wärmetauscher (1) nach dem vorhergehenden Anspruch, wobei jeder der Träger (21) mit einem unteren Teil (23a) und einem oberen Teil (23b) eines Bunds (23) in Kontakt ist, die zwei benachbarte Öffnungen der Öffnungen (13) der Kollektorplatte (7) umranden.

3. Wärmetauscher (1) nach einem der Ansprüche 1 oder 2, wobei die Öffnungen (19) der Verstärkungsplatte (17) eine größere Abmessung als die Abmessung der Öffnungen (13) der Kollektorplatte (7) haben.

4. Wärmetauscher (1) nach einem der Ansprüche 1 bis 3, wobei der Kollektor (5) einen Deckel (15) enthält, wobei die Verstärkungsplatte (17) einen Abstandshalter zwischen dem Deckel (15) und der Kollektorplatte (7) bildet.

5. Wärmetauscher (1) nach Anspruch 4, wobei die Kollektorplatte (7) in Längsrichtung den Deckel (15) und die Verstärkungsplatte (17) umrandet, um eine fest verbundene Einheit zu bilden.

6. Wärmetauscher (1) nach einem der Ansprüche 4 oder 5, der außerdem eine zusätzliche Platte (33) enthält, die das Löten des Deckels (15) und der Verstärkungsplatte (17) aneinander erlaubt.

7. Wärmetauscher (1) nach einem der Ansprüche 4 bis 6, wobei der Deckel (15) mehrere Kammern (25) im Kollektor (5) definiert.

8. Wärmetauscher (1) nach dem vorhergehenden Anspruch, der einen Flansch (29) enthält, der die Versorgung jeder der Kammern (25) des Kollektors (5) erlaubt.

9. Wärmetauscher (1) nach dem vorhergehenden Anspruch, wobei der Flansch eine Anzahl von Kanälen (31) entsprechend der Anzahl von Kammern (25) des Kollektors (5) enthält.

10. Wärmetauscher (1) nach einem der vorhergehenden Ansprüche, wobei die Rohre (3) gewellt sind.

11. Wärmetauscher (1) nach dem vorhergehenden Anspruch, wobei die Rohre (3) mindestens eine Wellenlinie (45) enthalten, die sich schräg bezüglich der Längsachse des Rohrs (3) erstreckt.

12. Wärmetauscher (1) nach einem der vorhergehenden Ansprüche, wobei die Rohre (3) einen Querschnitt haben, der geeignet ist, damit der von den Rohrenden (3a) der zusammengefügten Rohre (3) gebildete Querschnitt länglich ist.

13. Wärmetauscher (1) nach einem der vorhergehenden Ansprüche, der konfiguriert ist, damit eines der zwei Fluide (F1, F2) ein Hochdruckgas und das andere Fluid eine Flüssigkeit ist.

## Claims

1. Heat exchanger (1), in particular an exchanger for an air-conditioning circuit of a vehicle, allowing an exchange of heat between first (F1) and second (F2) fluids, said exchanger (1) comprising a plurality of tubes (3) for circulation of the first fluid (F1) stacked on top of each other, and at least one collector (5) comprising a collector plate (7), said collector plate (7) comprising openings (13) for insertion of the ends (3a) of the tubes (3), said ends (3a) of said tubes (3) being assembled at least two by two in a same of said insertion openings (13) of the collector plate (7), **characterized in that** said collector (5) comprises an intermediate reinforcing plate (17) comprising openings (19) for passage of the fluid and resting on said collector plate (7), which reinforcing plate (17) comprises webs (21), said collector plate (7) comprises collars (23) bordering said openings (13) of said collector plate (7), and said collector (5) is configured such that said collars (23) rest on said webs (21) .

2. Heat exchanger (1) according to the preceding claim, wherein each of said webs (21) is in contact with a lower part (23a) and an upper part (23b) of a collar (23) bordering two adjacent openings of said openings (13) of said collector plate (7) .

3. Heat exchanger (1) according to one of Claims 1 or 2, wherein said openings (19) of said reinforcing plate (17) have a dimension which is greater than the dimension of the openings (13) of said collector plate (7).

4. Heat exchanger (1) according to any of Claims 1 to 3, wherein said collector (5) comprises a cover (15), said reinforcing plate (17) forming a brace between said cover (15) and said collector plate (7) .

5. Heat exchanger (1) according to Claim 4, wherein said collector plate (7) borders the cover (15) and said reinforcing plate (17) longitudinally so as to form an integral assembly.

6. Heat exchanger (1) according to any of Claims 4 and 5, also comprising a supplementary plate (33) allowing brazing of said cover (15) and said reinforcing plate (17) together.

7. Heat exchanger (1) according to any of Claims 4 to 6, wherein said cover (15) defines a plurality of chambers (25) in said collector (5).

8. Heat exchanger (1) according to the preceding claim, comprising a flange (29) allowing the supply of each of the chambers (25) of said collector (5) .

9. Heat exchanger (1) according to the preceding claim, wherein said flange comprises a number of conduits (31) equivalent to the number of chambers (25) of the collector (5).

10. Heat exchanger (1) according to any of the preceding claims, wherein said tubes (3) are undulating.

11. Heat exchanger (1) according to the preceding claim, wherein said tubes (3) comprise at least one undulating line (45) extending obliquely relative to the longitudinal axis of the tube (3).

12. Heat exchanger (1) according to any of the preceding claims, wherein said tubes (3) have a cross-section adapted such that the cross-section formed by the ends (3a) of the tubes of said assembled tubes (3) is oblong.

13. Heat exchanger (1) according to any of the preceding claims, configured such that one of the two fluids (F1, F2) is a gas under high pressure and the other fluid is a liquid.
